# FASCICULE DE BREVET EUROPEEN

(11) **EP 0 032 649 B1**
(45) Date de publication et mention de la délivrance du brevet: **02.11.1983**
(21) Numéro de dépôt: 80430028.3
(22) Date de dépôt: 11.12.1980
(51) Int. Cl.: A47G 1/06

(54) **Dispositif stabilisateur et répartiteur de pression pour encadrement**
Vorrichtung zum Stabilisieren und Verteilen des Druckes eines Rahmenteils
Device for stabilizing and pressure distributing of a framing element

(30) Priorité: 11.01.1980 FR 8000764
(43) Date de publication de la demande: 29.07.1981
(73) Titulaire: Rapayelian, Christian, F-13234 Marseille Cedex I (FR)
(72) Inventeur: Rapayelian, Christian, F-13234 Marseille Cedex I (FR)
(74) Mandataire: Roman, Alphonse

## Description

L'objet de l'invention concerne un dispositif stabilisateur et répartiteur de pression pour encadrement.

Il est destiné à permettre de réaliser des attaches sur la périphérie du parement arrière du cadre afin d'assurer une pression et un moyen de retenue des surfaces à encadrer quelles que soient leures épaisseurs.

Les encadrements s'effectuent en faisant plaquer sur le parement interne de la bordure mortalisée, le motif décoratif supporté par une surface rigide telle du carton ou bois; pour retenir cet ensemble et le stabiliser on utilise des pointes qu'on cloue dans la partie verticale du cadre afin de pincer l'emsemble.

Pour éviter ce clouage on a essayé d'utiliser des collages et autres procédés qui tous ont comme point d'appui le cadre qu'ils détériorent ou encore obligent lors du désencadrement à des arrachements risquant d'endommager le motif décoratif. On a en outre essayé d'utiliser les supports des coulisseaux avec bras élastique Brevet FR-A-2 265.553 ou encore DE-A-2 835.907, mais les difficultés de fabrication des cadres avec évidement périphérique rendaient ces dispositifs practique- ment inutilisables vu les affaiblissements des parties travaillantes et des difficultés de positionnement des éléments fixateurs. Le dispositif suivant l'invention supprime ces inconvénients et permet tout en pouvant accessoirement renforcer le cadre, de placer sur toute la périphérie du cadre des éléments élastiques amovibles assurant une pression parfaitement répartie pour faire plaquer le motif décoratif et ses supports d'une façon homogène sur toute la périphérie interne du rebord d'encadrement.

Le dispositif stabilisateur et répartiteur de pression pour encadrement selon l'invention comprend des rainures dans les longerons et traverses du cadre et des éléments de fixation et est caractérisé en ce que les longerons et traverses du cadre comportent une première rainure ménagée dans le prolongement de la bordure interne dans le plan du cadre et une seconde rainure ménagée dans leur parement arrière perpendiculairement au plan du cadre, en ce que lesdits longerons et traverses sont emmanchés dans des manchons droits ou angulaires dont le parement interne comporte un bord replié pénétrant dans ladite première rainure et dont le parement externe pénétre dans ladite seconde rainure, en ce que le parement interne desdits manchons comporte un évidement en queue d'aronde et en ce que les éléments de fixation sont composés d'une lamelle amovible de pression élastique coudée à angle aigu comportant un bras allongé et un bras court munis de bords profilés formant des arêtes, le bras court étant destiné à s'emmancher dans l'évidement en queue d'aronde des manchons.

Sur les dessins annexés, donnés à titre d'exemple non limitatif, d'une des formes de réalisation de l'objet de l'invention;

La figure 1 représente l'élément fixateur amovible; les figures 2 et 3 montrent les manchons ou profils d'angle; les figures 4 et 5 représentent vu en coupe l'assemblage des éléments fixateur et de leurs supports sur le cadre; la figure 6 montre vu en élévation l'application du dispositif.

L'élément fixateur fig 1, est constitué par une lamelle coudée 1 à angle aigü dont les bras 2 et 3 sont d'inègales longueurs.

Les arêtes 4, 5 sont profilées.

Les manchons 6, fig 2 sont formés par des pièces à sections parallélépipédiques dont un parement vertical interne 7, est coudé à sa base.

Son parement opposé 9 est de plus petite dimension.

Un évidement ou plusieurs évidements en queue d'aronde 10 sont prévus verticalement.

Les manchons peuvent être angulaires fig 3. Ils sont coudés à angle droit 11 et les prolongements 12, 13 sont rectilignes avec les mêmes profils 14, 15, que les manchons. Ils comportent des encoches en queue d'aronde 16, 17.

Les cadres 18 fig 4, 5, sont exactement comme tous les encadrements classiques avec bordure interne 19 formant support interne. Ils sont pourvus d'une rainure horizontale 20 destinée à recevoir les coudages 8 et 15 des manchons et d'une rainure verticale 21 destinée à recevoir les secteurs d'ancrage 9 et 14 des mêmes manchons.

Il suffit ensuite de placer le verre 22, le motif décoratif 23 et la plaque de fond 24 sur la bordure interne 19.

En introduisant un secteur 2 ou 3 de l'élément stabilisateur dans les évidements en queue d'aronde 10, 16 ou 17.

On pince l'ensemble des pièces encadrées et on les fait plaquer sur la bordure interne 19.

Suivant le volume ou l'épaisseur des pièces encadrées, on fait pénétrer dans l'orifice en queue d'aronde un des secteurs 2 ou 3.

Ces manchons coulissent le long des longerons 25 et traverses 26 du cadre.

Ils s'immobilisent aux points désirés 27, 28, 29 et par les éléments stabilisateurs répartissent les pressions aux points voulus.

Toutes ces pièces sont amovibles et la légère élasticité des éléments utilisés, assurent leur rapide mise en place déplacement ou enlèvement.

Toutefois les formes, dimensions et dispositions des différents éléments pourront varier dans la limite des équivalents, comme d'ailleurs les matières utilisées pour leur fabrication, sans changer pour cela la conception générale de l'invention qui vient d'être décrite.

## Revendications

1. Dispositif stabilisateur et répartiteur de pression pour encadrement comprenant des rainures dans les longerons (25) et traverses (26) du cadre et des éléments de fixation caractérisé en ce que les longerons et traverses du cadre comportent une première rainure (20) ménagée dans le prolongement de la bordure interne (19) dans le plan du cadre et une seconde rainure (21) ménagée dans leur parement arrière perpendiculairement au plan du cadre, en ce que lesdits longerons et traverses sont emmanchés dans des manchons droits (6) ou angulaires (11) dont le parement interne (7) comporte un bord replié pénétrant dans ladite première rainure (20) et dont le parement externe (9) pénétre dans ladite seconde rainure (21), en ce que le parement interne (7) desdits manchons comporte un évidement en queue d'aronde (10) et en ce que les éléments de fixation sont composés d'une lamelle amovible de pression (1) élastique coudée à angle aigu comportant un bras allongé (3) et un bras court (2) munis de bords profilés formant des arêtes (4. 5), le bras court (2) étant destiné à s'emmancher dans l'évidement en queue d'aronde (10) des manchons.

## Patentansprüche

1. Druckstabilisierungs- und Verteilungseinrichtung für Rahmen mit Nuten in den Längsträgern (25) und den Querträgern (26) des Rahmens und Befestigungselementen, dadurch gekennzeichnet, daß die Längs- und Querträger des Rahmens eine erste in der Verlängerung der Innenkante 19 in der Rahmenebene angebrachte Nut (20) und eine zweite in ihrer hinteren Verkleidung senkrecht zur Ebene des Rahmens angebrachte zweite Nut (21) aufweisen, dadurch, daß die genannten Längs- und Querträger in ge-raden Muffen (6) oder Winkelmuffen (11) verbunden sind, deren Innenverkleidung (7) einen gefalteten, in die genannte erste Nut (20) eindringenden Rand hat und deren Außenverkleidung (9) in die genannte zweite Nut (21) eindringt, dadurch, daß die Innenverkleidung (7) der genannten Muffen eine Aushöhlung (10) in Schwalbenschwanzform aufweist und dadurch, daß die Befestigungselemente aus einer rechtwinkelig gekröpften, elastischen, abnehmbaren Drucklamelle (1) bestehen, die einen verlängerten Schenkel (3) und einen kurzen Schenkel (2) mit kantenbildenden Profilrändern (4. 5) aufweist, wobei der kurze Schenkel (2) dazu bestimmt ist, in die schwalbenschwanzförmige Aushöhlung (10) der Muffen einzugreifen.

## Claims

1. Device for stabilising and distributing pressure for a frame comprising grooves in the longitudinal members (25) and cross members (26) of the frame, and fixing elements, characterised in that the longitudinal members and the cross members of the frame comprise a first groove (20) formed as a prolongation of the internal border (19) in the plane of the frame and a second groove (21) formed in their rear wall perpendicularly to the plane of the frame, in that the said longitudinal members and cross members are fitted into the upright sleeves (6) or angled sleeves (11) of which the internal wall 7 comprises a bent-over edge entering into the said first groove (20) and of which the external wall (9) enters into the said second groove (21), in that the internal wall (7) of the said sleeves -comprises a dove-tailed recess (10) and in that the fixing elements are composed of a removable resilient pressure blade (1) bent at an acute angle comprising an elongated arm (3) and a short arm (2) provided with profiled edges forming ridges (4, 5), the short arm (2) being intended to fit itself into the dove-tailed recess (10) of the sleeves.
